# EUROPÄISCHE PATENTSCHRIFT

(11) **EP 1 514 979 B1**
(45) Veröffentlichungstag und Bekanntmachung des Hinweises auf die Patenterteilung: **07.06.2006**
(21) Anmeldenummer: 04450119.5
(22) Anmeldetag: 27.05.2004
(51) Int. Cl.: E04F 19/04

(54) **Verfahren zur Herstellung eines Wandhochzuges für Bodenbeläge und danach hergestellter Wandhochzug**
Manufacturing process for a coving for floor coverings and coving so manufactured
Procédé de fabrication d'un cavet pour revêtements de sol et cavet fabriqué selon ce procédé

(30) Priorität: 12.09.2003 AT 6252003 U
(43) Veröffentlichungstag der Anmeldung: 16.03.2005
(73) Patentinhaber: Prossegger, Walfred, 9210 Pörtschach (AT); Prossegger, Karl, 9210 Pörtschach (AT)
(72) Erfinder: Prossegger, Walfred, 9210 Pörtschach (AT); Prossegger, Karl, 9210 Pörtschach (AT)
(74) Vertreter: Babeluk, Michael

(56) Entgegenhaltungen:
- DE-U- 8 100 363
- GB-A- 721 086
- US-A- 5 020 985

## Beschreibung

Die vorliegende Erfindung betrifft ein Verfahren zur Herstellung eines Wandhochzuges für Bodenbeläge und einen danach hergestellten Wandhochzug. Solche Bodenbeläge können aus PVC, Kautschuk, Linoleum oder artverwandten Stoffen hergestellt sein. Diese Beläge werden auf schwimmenden Estrichen oder auf Verbund-Estrichen verlegt. Zwischen dem Estrichbelag und dem angrenzenden Mauerwerk ist es erforderlich, eine absolut feuchtigkeitsdichte Verbindung des Oberbelages zu schaffen, welche weder durch Wärmeausdehnung, noch durch Schrumpfung bei Kälte, noch durch mechanische Belastungen, etwa durch Bodenreinigungsmaschinen ihre absolute Dichtheit verliert.

Wischbare Bodenbeläge mit Wandhochzügen werden hauptsächlich in öffentlichen Gebäuden verwendet und müssen absolut feuchtigkeitsdicht ausgebildet sein. Die Pflege der Böden, welche aus hygienischen Gründen täglich erforderlich ist, erfolgt hier grundsätzlich mit Reinigungsmaschinen, welche bei unsachgemäßer Handhabung die Hohlkehle des Wandhochzuges beschädigen können. Durch die Verstärkung der Wandhochzüge im Biegebereich mittels Unterlegkeilen, wird dieser Bereich stoß- und druckfester und damit weniger leicht mechanisch beschädigt.

Die Verbindung zwischen dem Bodenbelag, der den Estrich abdeckt und dem Mauerwerk wird durch einen Belagstreifen hergestellt, welcher einerseits auf dem Estrich geklebt und mit dem Belag des Estrich verschweißt und andererseits mit dem Mauerwerk verklebt wird, wobei dieses Mauerwerk über eine vorbestimmte Höhe von diesem Belagstreifen überdeckt wird.

Da besonders der Übergangsbereich von Estrich zu Mauerwerk, welcher bei schwimmenden Estrichen eine Dehnungsfuge z.B. aus Styropor aufweist, eine Schwachstelle insbesondere für mechanische Beschädigungen darstellt, wird in diesem Bereich der Belagstreifen auf seiner Rückseite durch einen durchgehenden keilförmigen Stützkörper unterstützt. Damit können stoßartige Belastungen in diesem Bereich abgeschwächt und ein Einreißen verhindert werden.

Dieser Wandhochzug wird üblicherweise so hergestellt, dass in den gereinigten Übergangsbereich von Estrich zu Mauerwerk zuerst der keilförmige Stützkörper angebracht wird. Dieser meist aus PVC bestehende Stützkörper wird in Rollen zu mehreren Metern zur Baustelle verbracht und muss vor seiner Montage erst auf lineare Form gebracht werden. Üblicherweise geschieht dies durch leichtes anwärmen, beispielsweise mit einem Handföhn.

Sobald der Stützkörper in der erforderlichen Länge zugeschnitten und linear ausgerichtet ist, werden die den Estrich und die Wand berührenden Flächen mit Klebermasse bestrichen und an die entsprechenden Stellen gepresst. Anschließend wird das Belagsmaterial auf der Baustelle in Streifen geschnitten, mit Klebermasse bestrichen, mittels Handföhn oder Gaskartusche gewärmt und auf dem Estrich, am Stützkörper und an der Wand aufgeklebt, um schließlich mit dem ebenen Belag auf dem Estrich im Stoß verschweißt zu werden.

Die herkömmliche Herstellung eines Wandhochzuges besteht aus den folgenden sechs Arbeitsschritten:
- Ablängen des Stützkörpers
- Lineares Ausrichten des Stützkörpers
- Ankleben des Stützkörpers
- Streifenzuschnitt des Belages
- Ankleben des Streifenzuschnitts
- Verschweißen des Wandhochzuges mit dem ebenen Belag.

Diese Methode erfordert hohes handwerkliches Geschick, speziell um die Rollenware möglichst exakt linear auszurichten, da sich bei einer ungenügenden Ausrichtung die Klebestellen leicht wieder vom Untergrund ablösen können. Dadurch kann es zu undichten Stellen im Oberbelag kommen oder es können Stellen entstehen, welche bei späterer mechanischer Beanspruchung sehr leicht undicht werden können.

Ein weiterer Nachteil dieser Herstellung des Wandhochzuges besteht darin, dass es bei ungleichmäßigem Aufkleben des Streifenzuschnitts zur Ausbildung von unschönen Wellen im Kantenbereich kommen kann, welche zudem einem höheren Verschleiß ausgesetzt sind. Mit dieser Methode sind darüber hinaus - abhängig vom Belagsmaterial - lediglich Kantenradien bis minimal 28 mm möglich.

Aus der GB-A-721086 ist ein Wandhochzug bekannt geworden.

Die vorliegende Erfindung stellt sich daher die Aufgabe, die genannten Nachteile zu vermeiden und ein Herstellungsverfahren für einen Wandhochzug für Bodenbeläge aus PVC, Kautschuk, Linoleum oder artverwandten Stoffen zu schaffen, welcher in nur zwei Arbeitsschritten auf der Baustelle montiert werden kann und zuverlässig die Bildung von Wellen im Kantenbereich vermeidet.

Erfindungsgemäβ wird diese Aufgabe durch die jeweiligen Merkmalskombinationen der Ansprüche 1 und 5 gelöst, wobei der Bodenbelag werksseitig zu Streifen zugeschnitten, entlang seiner Längsachse im rechten Winkel gebogen und im äußeren Kantenbereich mit einem Kantenstützmaterial aus dauerelastischem Kunststoff beschichtet wird. Der solcherart werksseitig vorbereitete Wandhochzug wird auf der Baustelle lediglich auf dem Estrich und an der Wand angeklebt und sodann mit dem ebenen Bodenbelag verschweißt. Eine separate Anbringung eines Stützkörpers entfällt zur Gänze. Weiters entfällt der händische Streifenzuschnitt auf der Baustelle, da ein werksseitiger Streifenzuschnitt schneller und mit höherer Genauigkeit maschinell erfolgen kann.

Mit dem erfindungsgemäßen Wandhochzug wird die Stelle zwischen dem Estrich und dem Mauerwerk durch den Wandhochzug mit dem Kantenstützkeil, welcher eine Stärke von bis zu 8 mm, bevorzugt eine Stärke von bis zu 5 mm aufweist, optimal überbrückt, damit keine Schäden am Belag entstehen können.

Die solcherart werkseitig vorbereiteten Wandhochzüge werden im gestreckten Zustand an einem Stützkörper befestigt, welcher zugleich Teil der Verpackung sein kann, zur Einbaustelle befördert und können dort ohne weitere Bearbeitung direkt befestigt werden. Lediglich im Bereich von Wandkanten ist eine Ablängung mit Gehrungsschnitt erforderlich, so wie beim herkömmlichen Verfahren auch.

Mit den erfindungsgemäßen Wandhochzügen wird die Lebensdauer der Wandhochzüge um ein vielfaches verlängert. Ein weiterer Vorteil liegt darin, dass etwa 50 % der Arbeitszeit auf der Baustelle entfallen, wodurch der Montagepreis erheblich gesenkt werden kann. Durch die geringere körperliche Anstrengung sind auch positive Auswirkungen auf die Gesundheit der Bodenleger zu erwarten.

Der erfindungsgemäße Wandhochzug ist in der Figur im montierten Zustand dargestellt. Der Estrich 1 ist hier als sogenannter schwimmender Estrich ausgebildet, das heißt, er besitzt keine feste Verbindung zum Betonboden oder zum Mauerwerk 2. Der Abstand zwischen dem Estrich 1 und dem Mauerwerk 2 wird durch einen durchgehenden Spalt 3 gebildet. Der Belag 4 liegt auf dem Estrich 1 auf. Ein im rechten Winkel gebogener Belagsstreifen bildet den Wandhochzug 5 und ist mit dem Belag 4 durch eine Schweißnaht 6 verbunden. Zur Verstärkung des Biegebereiches 7 des Wandhochzugs 5 gegen Druck- oder Stoßbelastung ist der Wandhochzug 5 im konvexen Biegebereich mit einem Kantenstützkeil 8 beschichtet.

## Patentansprüche

1. Verfahren zur Herstellung eines werksseitig vorgefertigten streifenförmigen Wandhochzuges (5) aus Kunststoff, PVC, Kautschuk, Linoleum oder artverwandten Stoffen, bestehend aus den Arbeitsschritten:
• maschineller Streifenzuschnitt
• Einzug des Streifens in eine Formgebungsvorrichtung zur Biegung entlang seiner Längsachse
• aufbringen eines Kantenstützkeils (8) aus dauerelastischem Kunststoff im konvexen Biegungsbereich des Streifens, bevorzugt innerhalb der Formgebungsvorrichtung.

2. Verfahren zur Herstellung eines Wandhochzuges (5) nach Anspruch 1, **dadurch kennzeichnet, dass** der Kantenstützkeil (8) in einem Heizblock aus Schmelzkleber geformt wird.

3. Verfahren zur Herstellung eines Wandhochzuges (5) nach Anspruch 1 oder 2, **dadurch gekennzeichnet, dass** der Streifen in der Formgebungsvorrichtung vor dem aufbringen des Kantenstützkkeils (8) im Biegungsbereich (7) angewärmt wird.

4. Verfahren zur Herstellung eines streifenförmigen Wandhochzuges (5) nach Anspruch 1, 2 oder 3, **dadurch gekennzeichnet, dass** der Wandhochzug (5) nach dem Aufbringen des Kantenstützkeils (8) innerhalb der Formgebungsvorrichtung abgekühlt wird.

5. Werkseitig vorgefertigter Wandhochzug (5) für Bodenbeläge aus Kunststoff, PVC, Kautschuk, Linoleum oder artverwandten Stoffen, zur Herstellung eines feuchtigkeitsdichten Wandabschlusses, wobei der Wandhochzug (5) aus streifenförmigem Zuschnitt desselben Materials gefertigt ist aus dem der Bodenbelag (4) besteht, und wobei der Wandhochzug (5) und der Bodenbelag (4) im Stoß (6) durch Herstellung einer Schweißnaht miteinander verbunden werden, **dadurch gekennzeichnet, dass** der Wandhochzug (5) entlang seiner Längsachse im rechten Winkel gebogen ist und entlang des konvexen Biegungsbereiches (7) mit einem Kantenstützkeil (8) aus dauerelastischem Kunststoff beschichtet ist.

6. Wandhochzug nach Anspruch 5, **dadurch gekennzeichnet, dass** der Kantenstützkeil (8) aus einem dauerelastischen Kunststoffmaterial gefertigt ist.

7. Wandhochzug nach Anspruch 5 oder 6, **dadurch gekennzeichnet, dass** der Kantenstützkeil (8) aus Schmelzklebstoff gefertigt ist.

8. Wandhochzug nach Ans pruch 5, 6 oder 7, **dadurch gekennzeichnet, dass** der Kantenstützkeil (8) an seiner höchsten Stelle eine Stärke von bis zu 8 mm, bevorzugt bis zu 5 mm aufweist.

9. Wandhochzug nach Anspruch 5, 6, 7 oder 8, **dadurch gekennzeichnet, dass** der Kantenradius des Wandhochzuges (5) kleiner als 35 mm, bevorzugt kleiner als 22 mm ist und besonders bevorzugt 18 mm beträgt.

10. Wandhochzug nach einem der Ansprüche 5 bis 9, **dadurch gekennzeichnet, dass** die im rechten Winkel zueinander ausgerichteten Abschnitte des Wandhochzuges (5) ein Breitenverhältnis von 10 cm zu 10 cm oder von 10 cm zu 6 cm haben.

## Claims

1. Method for manufacturing a prefabricated strip-shaped wall skirting (5) made of synthetic material, PVC, natural rubber, linoleum or related materials, comprising the following steps:
• Automated cutting of the strip
• Introduction of the strip into a shaping tool for bending along its longitudinal axis
• Application of a wedge-type edge support (8) of permanently elastic plastic onto the convex bending area of the strip, preferably while the strip is in the shaping tool.

2. Method for manufacturing a wall skirting (5) according to claim 1, **characterized in that** the edge support wedge (8) is made of hot-setting adhesive in a heating block.

3. Method for manufacturing a wall skirting (5) according to claim 1 or 2, **characterized in that** the bending area (7) of the strip is heated in the shaping tool prior to application of the edge support wedge (8).

4. Method for manufacturing a strip-shaped wall skirting (5) according to claims 1, 2 or 3, **characterized in that** the wall skirting (5) is cooled in the shaping tool after application of the edge support wedge (8).

5. A prefabricated wall skirting (5) for floor coverings made of synthetic material, PVC, natural rubber, linoleum or related materials, which is designed to provide a moisture-proof seal against the wall, where the strip-cut wall skirting (5) is made from the same material as the floor covering (4), and where the wall skirting (5) and the floor covering (4) are joined by a welding seam at the joint (6), **characterized in that** the wall skirting (5) is bent along its longitudinal axis at a right angle and coated along the convex bending area (7) with an edge support wedge (8) of permanently elastic plastic material.

6. Wall skirting according to claim 5, **characterized in that** the edge support wedge (8) is made of permanently elastic plastic material.

7. Wall skirting according to claim 5 or 6, **characterized in that** the edge support wedge (8) is made of hot-setting adhesive.

8. Wall skirting according to claims 5, 6, or 7, **characterized in that** the edge support wedge (8) has a thickness of up to 8 mm, and preferably not more than 5 mm, at its point of maximum thickness.

9. Wall skirting according to claims 5, 6, 7, or 8, **characterized in that** the rounding radius of the edge of the wall skirting (5) is smaller than 35 mm, preferably smaller than 22 mm, and most preferably equal to 18 mm.

10. Wall skirting according to any of claims 5 to 9, **characterized in that** the widths of the partial strips of the wall skirting (5) which are at a right angle relative to each other, are in the ratio of 10 cm to 10 cm or of 10 cm to 6 cm.

## Revendications

1. Procédé de fabrication d'un cavet (5) en forme de bande préfabriqué en atelier, composé d'une matière plastique, de PVC, de caoutchouc, de linoléum ou de matières utilisées dans l'art, comprenant les étapes de travail suivantes :
- découpe en bandes à la machine ;
- entrée de la bande dans un dispositif de façonnage pour la recourber le long de son axe longitudinal ;
- application d'un coin d'appui d'angle (8) composée d'une matière plastique à élasticité permanente dans la zone de courbure convexe de la bande, de préférence à l'intérieur du dispositif de façonnage.

2. Procédé de fabrication d'un cavet (5) selon la revendication 1,
**caractérisé en ce que**
le coin d'appui d'angle (8) est façonné dans un bloc de chauffe à partir d'une colle de fusion.

3. Procédé de fabrication d'un cavet (5) selon la revendication 1 ou 2,
**caractérisé en ce que**
les bandes sont chauffées dans le dispositif de façonnage avant l'application du coin d'appui d'angle (8) dans la zone de courbure (7).

4. Procédé de fabrication cavet en forme de bande (5) selon la revendication 1, 2 ou 3,
**caractérisé en ce que**
le cavet (5) est refroidi à l'intérieur du dispositif de façonnage après l'application du coin d'appui d'angle (8).

5. Cavet préfabriqué en atelier (5) pour des revêtements de sol en matière plastique, PVC, caoutchouc, linoléum ou autres matières utilisées dans l'art, pour réaliser une terminaison de mur étanche à l'humidité, le cavet (5) étant fabriqué à partir d'une découpe en forme de bande du même matériau qui compose le revêtement de sol (4), et dans lequel le cavet (5) et le revêtement de sol (4) sont reliés entre eux au niveau du bord (6) en formant un cordon de soudure,
**caractérisé en ce que**
le cavet (5) est recourbé à angle droit le long de son axe longitudinal et est recouvert d'un coin d'appui d'angle (8) en matière plastique à élasticité permanente le long de sa zone de courbure convexe (7).

6. Cavet selon la revendication 5,
**caractérisé en ce que**
le coin d'appui d'angle (8) est fabriqué à partir d'un matériau en matière plastique à élasticité permanente.

7. Cavet selon la revendication 5 ou 6,
**caractérisé en ce que**
le coin d'appui d'angle (8) est fabriquée à partir d'une colle de fusion.

8. Cavet selon la revendication 5, 6 ou 7,
**caractérisé en ce que**
le coin d'appui d'angle (8) présente une épaisseur jusqu'à 8 mm, de préférence jusqu'à 5 mm en son point le plus élevé.

9. Cavet selon la revendication 5, 6, 7 ou 8,
**caractérisé en ce que**
le rayon de coin du cavet est inférieur à 35 mm, de préférence inférieur à 22 mm, et est particulièrement préféré à 18 mm.

10. Cavet selon l'une des revendications 5 à 9,
**caractérisé en ce que**
les parties du cavet (5) orientées à angle droit les unes par rapport aux autres ont un rapport en largeur de 10 cm à 10 cm, ou de 10 cm à 6 cm.
